# EUROPÄISCHE PATENTSCHRIFT

(11) **EP 0 321 759 B1**
(45) Veröffentlichungstag und Bekanntmachung des Hinweises auf die Patenterteilung: **01.06.1994**
(21) Anmeldenummer: 88120217.0
(22) Anmeldetag: 03.12.1988
(51) Int. Cl.: A61B 17/22

(54) **Elektromagnetische Stosswellenquelle**
Electromagnetic shock waves source
Source d'ondes de chocs électromagnétique

(30) Priorität: 23.12.1987 DE 3743822
(43) Veröffentlichungstag der Anmeldung: 28.06.1989
(73) Patentinhaber: DORNIER MEDIZINTECHNIK GMBH, D-82101 Germering (DE)
(72) Erfinder: Katona, Josef, Dipl.-Ing., D-8044 Unterschleissheim (DE)
(74) Vertreter: Zwergel, Wilhelm

(56) Entgegenhaltungen:
- EP-A- 0 212 352
- EP-A- 0 278 304
- DE-A- 3 505 894

## Beschreibung

Die Erfindung betrifft eine elektromagnetische Stosswellenquelle wie sie aus DE-A-35 05 894 bekannt ist.

Die elektromagnetische Stosswellenerzeugung (EMSE) wird unter anderem bei der extrakorporalen Steinzerkleinerung eingesetzt (DE 33 28 066 A) und ist auch für andere therapeutische Verfahren geeignet, bei denen Stosswellen verwendet werden.

In der Zeitschrift "Akustische Beihefte", 1962, Heft 1, Seiten 158 bis 202, ist der Aufbau eines sogenannten Stosswellenrohres beschrieben. Vor einer Flachspule, durch eine Isolierfolie getrennt, befindet sich eine Kupfermembran. An dieser Kupfermembran schliesst ein mit Wasser gefülltes Rohr an. Durch Anlegen einer Spannung im Bereich von 2 - 20 kV an die Flachspule wird in der Kupfermembran ein Magnetfeld induziert, welches Abstosskräfte bewirkt, die die Membran von der Spule wegdrücken. Hierdurch entsteht ein ebener Druckpuls, der im wassergefüllten Rohr zu einer steilen Stosswelle wird und am Rohrende für Experimente zur Verfügung steht. Eingesetzt wird ein solches Stosswellenrohr zum Beispiel zu Stoffuntersuchungen in der Chemie.

Aus der EP 212 352 A1 ist ein Ultraschallgenerator bekannt, der einen piezoelektrischen Wandler enthält, der aus mehreren aktiven Schichten aufgebaut ist und zwei Bleiplatten zur elektrischen Kontaktierung und zur akustischen Ankoppelung enthält.

Aus der EP 278 304 A1 ist ein Lithotripter mit einer gattungsgemäßen elektromagnetischen Stosswellenquelle bekannt. Die Stosswellenquelle enthält einen Grundkörper, eine Drahtspule, eine Isolationsfolie und eine Kupfermembran. Diese letzgenannte Schrift ist nur zur Beurteilung der Neuheit heranzuziehen, gemäß Artikel 54(3) EPÜ.

In der DE-A-35 05 894 ist ein Stosswellenrohr beschrieben, das eine Spule umfaßt. Auf beiden Selten der Spule befindet sich je eine Isolierfolie. An die Isolierfolie schließt sich jeweils eine Membran aus elektrisch leitfähigem Material an.

Aufgabe der Erfindung ist es, eine solche Stosswellenquelle dahingehend zu verbessern, dass Wirkungsgrad und Lebensdauer erhöht werden.

Diese Aufgabe wird erfindungsgemäß gelöst von einer Stosswellenquelle mit den Merkmalen des Anspruchs 1. Ausführungen der Erfindung sind Gegenstände von Unteransprüchen.

Die Erfindung hat folgende Vorteile:
- Wirkungsgradverluste durch eine geerdete Kupfermembran werden vermieden. Die Erwärmung des Gesamtsystems wird wegen des verbesserten Wirkungsgrades verringert.
- Der Skineffekt wirkt sich nicht mehr begrenzend auf die gesamte Dicke der gut leitfähigen Membran aus, wie anhand von Figur 2 gezeigt ist. Dennoch können nun mehrere Membranen hintereinander gesetzt werden, deren Gesamtdicke größer ist als die einer einzelnen Membran.
- Die Potentialaufteilung zwischen Spule und der geerdeten abschliessenden Metallmembran wird günstiger, da die zwischenliegenden Membranen gegen die abschliessende Metallmembran isoliert sind und deshalb beim Anlegen einer hohen Spannung ein bestimmtes, niedrigeres Potential annehmen. Dies erhöht die Lebensdauer, denn die Lebensdauer des Systems ist bestimmt durch die Durchschlagfestigkeit der Isolationsschicht zwischen Drahtspule und Membran. Aufgrund der günstigeren Potentialaufteilung wird die Isolationsschicht elektrisch weniger stark beansprucht, das heisst die Lebensdauer erhöht sich.
- Die gut leitfähigen Membrane können direkt auf die Spule aufgelegt werden, sofern die Isolationsschicht zwischen ihren und der abschliessenden Membran entsprechend ausgelegt ist. Hieraus folgt eine weitere Verbesserung der Ankopplung der Membran an die Drahtspule, da das Streufeld minimiert wird.
- Verringerung der Wirbelstromverluste.

Als bevorzugte Metalle werden für die hochfeste Membran Edelstahl und für die gut leitfähigen Membranen Kupfer oder Silber verwendet.

Bevorzugte Dimensionen sind:

| | |
|---|---|
| Edelstrahlmembran: | 0,1 - 0,2 mm |
| Kupfermembran: | 0,05 - 0,2 mm |
| Isolationsfolie: | 0,025 - 0,125 mm |

In der Anzahl und Dicke der Isolationsfolien oder der Metallmembranen sind beliebige Kombinationen möglich. Allerdings sollte eine Gesamtdicke von bis zu 1 mm nicht überschritten werden.

Die Erfindung wird anhand zweier Figuren näher erläutert.
- Figur 1: zeigt eine erfindungsgemässe Stosswellenquelle,
- Figur 2: zeigt den Stromdichteverlauf in verschiedenen Membranen.

Die Figur 1 zeigt in ihrer oberen Hälfte den Aufbau einer bevorzugten Ausführungsform einer erfindungsgemässen Stosswellenquelle und in ihrer unteren Hälfte den Potentialverlauf beim Anlegen einer hohen Spannung an die Spule.
Die erfindungsgemässe Stosswellenquelle besteht hier aus einem Grundköprer 1, einer Drahtspule 2, einer Isolationsfolie 3, einer Kupfermembran 4, einer weiteren Isolationsfolie 5, einer zweiten Kupfermembran 6, einer weiteren Isolationsfolie 7 und eine Edelstahlmembran 8, die geerdet ist. Möglich, aber nicht gezeigt, sind Ausführungen mit mehr als zwei gut leitenden Metallfolien 4, 6. Die einzelnen Schichten sind auf konventionelle Weise, zum Beispiel durch Kleben, miteinander verbunden.
Die Figur zeigt die Stosswellenquelle in stark vergrössertem Maßstab. Realistisch ist eine Gesamtdicke bis zu 1,0 mm.
Im unteren Teil der Figur ist der Potentialverlauf U während des Anlegens einer hohen Spannung gezeigt. Die Spule 2 liegt auf dem hohen Potential U₀. Die Edelstahlmembran 8 liegt auf Erdpotential.
Die Kupfermembranen 4 und 6 liegen jeweils auf Potentialen, die zwischen dem Wert U₀ und 0 liegen. Innerhalb der Isolationsfolien 3, 5 und 7 fällt das Potential U jeweils vom höheren Wert auf einen niedrigeren.

Figur 2 zeigt oben die Stromdichteverteilung in einer 0,2 mm dicken Kupfermembran und unten die Stromdichteverteilung in zwei 0,1 mm dicken Kupfermembranen, die von einer Isolationsfolie getrennt sind. Aufgrund des Skineffektes verteilt sich die Stromdichte bei hohen Frequenzen nicht gleichmässig über den Leiterquerschnitt. Die maximale Eindringtiefe bei der verwendeten Frequenz beträgt ca. 0,2 mm. Die Verteilung der Stromdichte ist schematisch in der Figur 2 gezeigt.
Wie daraus ersichtlich wird, ist das Integral über die Stromdichte bei Verwendung zweier Membranen grösser. Damit erhöhen sich die Abstossungskräfte und die Amplitude des erzeugten Druckimpules.
Bei gut leitfähigen Membranen, deren Dicken grösser als 0,4 mm sind, ist im inneren Bereich die Stromdichte Null. Bei einer geschichteten Membran ist dies nicht der Fall. Die Verteilung der Stromdichte ist in jeder Membran ähnlich.

## Patentansprüche

1. Stosswellenquelle mit einem Grundkörper (1), mindestens einer Drahtspule (2), einer Isolationsfolie (3) und einer ersten Metallmembran (8), sowie mit mindestens einer gut leitfähigen weiteren Metallmembran (4,6), die durch mindestens eine Isolationsfolie (7) von der ersten Metallmembran (8) getrennt ist, die hochfest ist, und daß die mindestens eine weitere gut leitfähige Metallmembran (4,6) zwischen der Spule (2) und der ersten Metallmembran (8) vorgesehen ist, und daß ferner eine Isolationsfolie (5) zwischen jeder weiteren Metallmembran (4,6) vorgesehen ist.

2. Stosswellen nach Anspruch 1, **dadurch gekennzeichnet**, daß die gut leitfähigen Metallmembranen (**4,6**) aus Kupfer oder Silber bestehen.

3. Stosswellenquelle nach mindestens einem der vorhergehenden Ansprüche, **dadurch gekennzeichnet**, dass die hochfeste Membran (**8**) aus Edelstahl besteht.

4. Stosswellenquelle nach mindestens einem der vorhergehenden Ansprüche, **gekennzeichnet durch** folgende Materialien und Dicken:
| | |
|---|---|
| - Edelstahlmembran: | 0,1 bis 0,2 mm |
| - Isolationsfolie: | 0,025 bis 0,125 mm |
| - Kupfermembran: | 0,05 bis 0,2 mm |

## Claims

1. Shock-wave source comprising a base body (1), at least one wire coil (2), an insulation foil (3) and a first metal diaphragm (8), as well as at least one additional metal diaphragm (4, 6) of good conductivity, which is separated from the first metal diaphragm (8) by at least one insulation foil (7) and highly rigid, and that the at least one additional metal diaphragm (4, 6) of good conductivity is provided between the coil (2) and the first metal diaphragm (8), and that furthermore an insulation foil (5) is provided between each additional metal diaphragm (4, 6).

2. Shock waves according to claim 1, **characterised in that** the metal diaphragms (4, 6) of good conductivity are made of copper or silver.

3. Shock-wave source according to at least one of the above claims, **characterised in that** the highly rigid diaphragm (8) is made of stainless steel.

4. Shock-wave source according to at least one of the above claims, **characterised by** the following materials and thicknesses:
| | |
|---|---|
| - stainless steel diaphragm: | 0.1 - 0.2 mm |
| - insulation foil: | 0.025 - 0.125 mm |
| - copper diaphragm: | 0.05 - 0.2 mm |

## Revendications

1. Source d'ondes de choc comportant un corps (1), au moins une bobine (2) enroulée, un film isolant (3), une première membrane (8) métallique ainsi qu'au moins une membrane métallique (4, 6) supplémentaire bonne conductrice qui est séparée par au moins un film isolant (7) de la première membrane (8) métallique à résistance mécanique élevée, la membrane métallique (4, 6) supplémentaire bonne conductrice au nombre d'au moins une étant prévue entre la bobine (2) et la première membrane (8) métallique et un film isolant (5) étant prévu entre chacune des membranes métalliques (4, 6) supplémentaires.

2. Source d'ondes de choc selon la revendication 1, caractérisée par le fait que les membranes (4, 6) métalliques bonnes conductrices sont en cuivre ou en argent.

3. Source d'ondes de choc selon l'une au moins des revendications précédentes, caractérisée par le fait que la membrane (8) à résistance mécanique élevée est en acier spécial.

4. Source d'ondes de choc selon l'une au moins des revendications précédentes, caractérisée par les matériaux et épaisseurs suivants:
| | |
|---|---|
| · membrane en acier spécial: | 0,1 à 0,2 mm |
| · film isolant: | 0,025 à 0,125 mm |
| · membrane en cuivre: | 0,05 à 0,2 mm |
